# EUROPÄISCHE PATENTSCHRIFT

(11) **EP 0 410 144 B1**
(45) Veröffentlichungstag und Bekanntmachung des Hinweises auf die Patenterteilung: **19.01.1994**
(21) Anmeldenummer: 90111993.3
(22) Anmeldetag: 25.06.1990
(51) Int. Cl.: B61G 3/10, B61G 7/00

(54) **Kupplung für Schienenfahrzeuge**
Coupling for railway vehicles
Attelage pour véhicules ferroviaires

(30) Priorität: 28.07.1989 DE 3925077
(43) Veröffentlichungstag der Anmeldung: 30.01.1991
(73) Patentinhaber: KNORR-BREMSE AG, 80710 München (DE); Unicupler GmbH, CH-8867 Niederurnen (CH)
(72) Erfinder: Schelle Axel, Dr., D-8185 Kreuth-Scherfen (DE)
(74) Vertreter: Hohn, Max Günter, Dipl.-Ing.

(56) Entgegenhaltungen:
- CH-A- 415 728
- DE-A- 2 143 503

## Beschreibung

Die Erfindung betrifft eine selbsttätige Kupplung für Schienenfahrzeuge zum Übertragen von zumindest Zug-, gegebenenfalls auch Druckkräften, die im wesentlichen aus einem Eisen- oder Stahlwerkstoff besteht, mit stirnseitigen Fang- und Zentrierorganen mit Flächen zum Fangen und Ausrichten sich mit unzentrierter Lage nähernder, zu kuppelnder Gegenkupplungen.

Derartige Kupplungen sind in vielfachen Ausführungsformen als reine Zugkupplungen und auch als Zug- und Druckkupplungen bzw. Mittelpufferkupplungen bekannt, es sei hier nur auf die Kupplungen mit Janney- oder Willison-Profil verwiesen. Zum Erzielen großer Fangbereiche ist es bekannt, diese Kupplungen zusätzlich zu ihren eigentlichen Zentrier-, Kupplungs- und Verriegelungsorganen, welche von den zwischen den Schienenfahrzeugen zu übertragenden Kräften belastet werden können, mit stirnseitig auskragenden Fang- und Zentrierorganen zu versehen, welche dem zu Beginn eines Kupplungsvorganges erforderlichen Fangen und wenigstens groben Ausrichten von sich mit stark zueinander versetzter oder verdrehter Lage nähernden, zu kuppelnden Kupplungen dienen. Es sei hier lediglich beispielsweise auf die Kupplungen gemäß der DE-A-37 23 356 und 14 05 661 sowie der DE-B-1 192 227 sowie 1 073 019 verwiesen. Es war bisher allgemein üblich, derartige Kupplungen mitsamt ihren Fang- und Zentrierorganen vollständig aus Eisen- oder Stahlwerkstoffen zu fertigen, wodurch eine große Stabilität dieser Kupplugnen bei ausreichendem Verschleißwiderstand erzielt wurde. Das Gewicht und die Herstellungskosten, auch die reinen Materialkosten dieser Kupplungen ist jedoch beachtlich.

Aus der CH-A-415 728 ist eine Kupplung zum selbsttätigen Verbinden von Schienenfahrzeugen bekannt, welche zum Vermindern des Gewichtes der vorstehend erwähnten, aus Eisen- oder Stahlwerkstoffen bestehenden Kupplungen aus einem Leichtmetall hergestellt ist, wobei die Verschleißstellen durch Auflage von verschleißfesterem Material geschützt sind; die Auflagen, insbesondere Platten, aus verschleißfesterem Material, insbesondere einem Stahl, können insbesondere eingegossen, aber auch aufgenietet oder aufgeschraubt sein. Eine derartige, bekannte Kupplung kann durch Eingießen von Stahleinlagen verstärkt werden. Eine derartige, bekannte Kupplung aus Leichtmetall soll preislich günstiger sein als eine zur Gewichtseinsparung aus hochfestem Stahl in Leichtbauweise gefertigte Kupplung, sie ist jedoch teurer als aus üblichen Eisen- oder Stahlwerkstoffen bestehende, nicht in Leichtbauweise gefertigte Kupplungen.

Es ist Aufgabe der Erfindung, eine selbsttätige Kupplung der eingangs genannten Art derart auszubilden, daß sie zumindest in ihrem Gewicht, möglichst auch in ihren Herstellungskosten gegenüber vergleichbaren, bisherigen Kupplungen aus einem Eisen- oder Stahlwerkstoff verringert ist.

Diese Aufgabe wird nach der Erfindung dadurch gelöst, daß zumindest eines der die Flächen (7,9) zum Fangen und Ausrichten tragenden Fang- und Zentrierorgane zumindest teilweise aus Kunststoff besteht. Der Kunststoff reduziert wesentlich das Gewicht der Kupplung, er ist zugleich billiger und leichter in die für die Fang- und Zentrierorgane erforderliche Form zu bringen als die bisherigen Eisen- oder Stahlwerkstoffe. Es ist zu beachten, daß durch das verringerte Gewicht der Kupplung das Gewicht der Schienenfahrzeuge insgesamt verringert wird, diese beim Fahren weniger Energie verbrauchen oder mit entsprechend höheren Zuladungen beladbar sind. Dabei ist wesentlich, daß der Kunststoff eine größere Elastizität und bessere Gleiteigenschaften als der bisherige Eisen- oder Stahlwerkstoff aufweist, wodurch Belastungsstöße auf die Fang- und Zentrierorgane gemindert werden sowie die mit Gleitvorgängen verbundenen Zentrierbewegungen mit verringerter Reibung und geringem Verschleiß ablaufen.

Nach der weiteren Erfindung kann es zweckmäßig sein, wenn nur die bei wesentlich unzentrierter Lage sich nähernder Gegenkupplungen in Eingriff gelangenden Fang- und Zentrierorgane zumindest teilweise aus Kunststoff bestehen. Diese Fang- und Zentrierorgane gelangen nur bei relativ wenigen Kupplungsvorgängen in Eingriff, da die meisten Kupplungsvorgänge mit in Ausgangslage bereits relativ gut zueinander zentrierten Kupplungen erfolgen. Die aus Kunststoff bestehenden Fang- und Zentrierorgane bzw. -organteile werden also nur relativ selten durch Fang- und Zentriervorgänge belastet, sie können daher auch bei Verwendung billigen Kunststoffes die Nutzungsdauer und das Verschleißverhalten der Kupplung nicht negativ verändern, gewähren jedoch trotzdem die vorstehend erwähnten Vorteile.

Die nach der weiteren Erfindung zweckmäßige Ausgestaltung der Kupplung ist den weiteren Unteransprüchen entnehmbar.

In der Zeichnung ist ein Ausführungsbeispiel für eine nach der Erfindung ausgebildete Kupplung schematisch dargestellt, und zwar zeigt
- Fig.1: eine Stirnansicht und
- Fig.2: eine Seitenansicht
einer Kupplung, die in ihrem Aufbau im wesentlichen der aus der bereits erwähnten DE-B-1 192 227 bekannten Kupplung mit zu dieser horizontal erweitertem Fangbereich entspricht.

Die ein Willison-Profil aufweisende Kupplung trägt stirnseitig eine Zugklaue 1 und zu dieser seitlich versetzt eine Stoßklaue 2, zwischen diesen beiden Klauen 1 und 2 ist die zurückversetzte Stirnfläche 3 mit Öffnungen für den Durchtritt von Tast- und Riegelteilen 4,5 versehen. Unterhalb der Zugklaue 1 weist die Kupplung ein Teil 6 auf, welches eine Kombination von schrägen Fang- und Zentrierflächen trägt, deren eine mit der Bezugszahl 7 versehen ist. Seitlich gegenüberstehend unterhalb der Stoßklaue 2 befindet sich ein Führungshorn 8, welches die Stoßklaue 2 nach vorn überragt und welches in seinem vorderen und oberen Bereich ebenfalls Fang- und Zentrierflächen aufweist, deren eine mit der Bezugszahl 9 versehen ist; die Fang- und Zentrierflächen 7 und 9 einer Kupplung und einer Gegenkupplung können während Fang- und Zentriervorgängen zur gegenseitigen Anlage gelangen und aneinander entlanggleiten.

Unterhalb des Teiles 6 ist die Kupplung mit einer Schürze 10 versehen, die an ihrem unteren Ende eine vorspringende Zentrierstufe 11 aufweist. Das Führungshorn 8 ist an seinem vorderen, unteren Ende mit einer der Zentrierstufe 11 entsprechenden Ausnehmung 12 versehen; im gekuppelten Zustand greift die Zentrierstufe 11 der einen Kupplung jeweils in die Ausnehmung 12 der anderen Kupplung ein.

Insoweit entspricht die Kupplung der aus der DE-AS 1 192 227 bekannten Kupplung und braucht daher in ihrem Aufbau und ihrer Funktion nicht weiter beschrieben zu werden. Die bekannte Kupplung besteht in allen ihren vorerwähnten Teilen aus einem Eisen- oder Stahlwerkstoff.

Abweichend zur bekannten Kupplung sind bei der erfindungsgemäßen Kupplung das Teil 6, die Schürze 10 und das Führungshorn 8 aus Kunststoff gefertigt, während die Zugklaue 1 und die Stoßklaue 2 sowie die übrigen Teile der Kupplung wie bisher aus dem Eisen- oder Stahlwerkstoff bestehen; die Kunststoff- und die an diese anschließenden Metallteile der Kupplung sind miteinander verbunden.

Durch die Verwendung der Kunststoffteile ist die Kupplung gegenüber der vorbekannten, vollständig aus Metall bestehenden Kupplung in ihrem Gewicht und ihren Herstellungskosten wesentlich verringert. Bei üblichen Kupplungsvorgängen mit zu Beginn bereits relativ gut zentrierten Kupplungen, wie sie recht häufig stattfinden, gelangen die Führungshörner 8 mit den Teile 6 der jeweiligen Gegenkupplung kaum in Eingriff, es treten hier also nur geringe Belastungen, wenige Gleitvorgänge und geringe Reibungen auf. Nur bei den seltenen Kupplungsvorgängen mit zu Beginn wesentlich unzentrierten Kupplungen werden die genannten Teile während des Fang- und Zentriervorganges nennenswert belastet, der Kunststoff vermag jedoch durch seine Elastizität harte Stöße zu mildern und vermindert durch seine günstigen Gleiteigenschaften die Reibwiderstände sowie den Verschleiß. Durch die seltene und material günstige Belastung dieser Teile weisen diese eine lange Lebensdauer auf, sie beeinträchtigen daher die Nutzungszeit der Kupplung nicht ungünstig. Zudem erleichtert das günstige Reibverhalten des Kunststoffes die Kupplungsvorgänge, die Kupplungen zentrieren sich gegen einen nur geringen Reibwiderstand und gelangen somit leicht in ihren Kupplungszustand. Hierdurch wird der gesamte Kupplungsvorgang günstig beeinflußt. Die Zentrierstufe 11 sowie die Ausnehmung 12 zweier Kupplungen gelangen erst kurz vor Abschluß eines Kupplungsvorganges in Eingriff, sie dienen der Drehzentrierung der Kupplung und sind dementsprechend selten und niedrig belastet. Auch hier tritt also trotz Verwendung eines Kunststoffmaterials kein die Nutzungsdauer der Kupplung mindernder Effekt auf.

Falls an nur einer oder wenigen Stellen eines im übrigen aus Kunststoff fertigbaren Fang- und Zentrierorgans gesteigerte Belastungen auftreten, können im Kunststoff diesen Belastungen bzw. Beanspruchungen angemessene Metalleinlagen vorgesehen werden, insbesondere können hochbeanspruchte Fang- und Zentrierflächen mit metallischen Auflagen plattiert und gepanzert werden. Gemäß Fig.1 trifft dies auf die noch am häufigsten und mit größten Belastung in Eingriff gelangenden Fang- und Zentrierfläche 7 sowie 9 zu; es ist erkennbar, daß diese Flächen 7 und 9 durch Metallplatten plattiert und abgedeckt sind.

Weiterhin ist aus Fig.1 und 2 erkennbar, daß die Zugklaue 1 vermittels eines schräg nach vorne und zur Seite auskragenden, angesetzten Kunststoffteiles 13 vergrößert ist; die Fangfläche 14 der Zugklaue 1 wird durch die eine Fortsetzung zu dieser bildende Vorderfläche 15 des Kunststoffteiles 13 wesentlich vergrößert, so daß die Kupplung insgesamt einen vergrößerten horizontalen Fangbereich aufweist. Dieser vorgrößerte Teil des Fangbereiches wird jedoch während des Betriebes der Kupplung nur relativ selten benötigt, es tritt damit keine einen vorzeitigen Verschleiß des Kunststoffteiles 13 bewirkende Beanspruchung an diesem auf.

Selbstverständlich sind den jeweils zu erwartenden Belastungen entsprechende Abwandlungen der vorstehend beschriebenen Kupplung möglich: So kann beispielsweise das Führungshorn 8 nur teilweise aus Kunststoff und ansonsten aus Metall bestehen, auch können nur die Schürze 10 oder das Teil 6 ganz oder teilweise aus Kunststoff, ansonsten aus Metall gefertigt sein. Auch kann das Führungshorn 8 eine Verbreiterung aus Kunststoff erhalten und/oder die Stoßklaue 2 kann in ihrem oberen Abschnitt oder einer sie nach oben verlängernden Verlängerung aus Kunststoff bestehen.

### Bezugszeichenliste

- 1: Zugklaue
- 2: Stoßklaue
- 3: Stirnfläche
- 4: Tastteil
- 5: Riegelteil
- 6: Teil
- 7: Fang- und Zentrierfläche
- 8: Führungshorn
- 9: Fang- und Zentrierfläche
- 10: Schürze
- 11: Zentrierstufe
- 12: Ausnehmung

## Patentansprüche

1. Selbsttätige Kupplung für Schienenfahrzeuge zum Übertragen von zumindest Zug-, gegebenenfalls auch Druckkräften, die im wesentlichen aus einem Eisen- oder Stahlwerkstoff besteht, mit stirnseitigen Fang- und Zentrierorganen (1,2,6,8,10) mit Flächen (7,9) zum Fangen und Ausrichten sich mit unzentrierter Lage nähernder, zu kuppelnder Gegenkupplungen, dadurch gekennzeichnet, daß zumindest eines der die Flächen (7,9) zum Fangen und Ausrichten tragenden Fang- und Zentrierorgane (1,2,6,8,10) zumindest teilweise aus Kunststoff besteht.

2. Kupplung nach Anspruch 1, dadurch gekennzeichnet, daß nur die das Fangen und Grobzentrieren von sich mit wesentlich unzentrierter Lage nähernden Gegenkupplungen gewährleistenden Fang- und Zentrierorgane (6,8,10) zumindest teilweise aus Kunststoff bestehen.

3. Kupplung nach Anspruch 1 oder 2, dadurch gekennzeichnet, daß wenigstens eine der zur Anlage an einer Gegenkupplung gelangenden Flächen (7,9) eines im wesentlichen aus Kunststoff bestehenden Fang- und Zentrierorgans (6,8) mit einem metallischen Werkstoff plattiert ist.

4. Kupplung nach einem oder mehreren der vorstehenden Ansprüche, welche ein Willison-Profil sowie zusätzlich zu dessen Zug- und Stoßklaue (1,2) ein vorspringendes Führungshorn (8) aufweist, dadurch gekennzeichnet, daß zumindest ein vorderer Teil des Führungshornes (8) aus Kunststoff besteht.

5. Kupplung nach einem oder mehreren der vorstehenden Ansprüche, welche ein Willison-Profil mit zur Seite vergrößerter Zugklaue (1) und/oder eine vertikal vergrößerte Stoßklaue (2) aufweist, dadurch gekennzeichnet, daß wenigstens ein die Zug- oder Stoßklaue (1) vergrößernder Klauenabschnitt (13) aus Kunststoff besteht.

6. Kupplung nach einem oder mehreren der vorstehenden Ansprüche, welche ein Willison-Profil mit zu diesem vertikal versetzt angeordneter Schürze (10) mit Zentrierstufe (11) aufweist, dadurch gekennzeichnet, daß die Schürze (10) zumindest im die Zentrierstufe (11) bildenden Bereich aus Kunststoff besteht.

## Claims

1. Automatic coupling for rail vehicles for transmitting at least pulling, possibly also pushing forces, consisting substantially of an iron or steel material, having end face catching and centering members (1, 2, 6, 8, 10) with surfaces (7, 9) for catching and aligning opposed couplings which are to be coupled on and which are approaching in non-centered condition, characterised in that at least one of the catching and centering members (1, 2, 6, 8, 10), carrying the surfaces (7, 9) for catching and aligning, consists at least in part of plastics material.

2. Coupling according to claim 1, characterised in that only the catching and centering members (6, 8, 10) which provide for catching and rough centering of opposed couplings which are approaching in a significantly non-centered condition consist at least in part of plastics material.

3. Coupling according to claim 1 or 2, characterised in that, of a catching and centering member (6, 8) consisting substantially of plastics material, at least one of those surfaces (7, 9) which comes into contact with an opposed coupling is plated with a metallic material.

4. Coupling according one or more of the preceding claims, having a Willison profile and, in addition to its traction and impact claws (1, 2), a projecting guide horn (8), characterised in that at least a forward part of the guide horn (8) consists of plastics material.

5. Coupling according one or more of the preceding claims, having a Willison profile with traction claw (1) enlarged to the side and/or a vertically enlarged impact claw (2), characterised in that at least one claw section (13) enlarging the traction or impact claw (1) consists of plastics material.

6. Coupling according to one or more of the preceding claims, having a Willison profile with a apron (10), with centering step (11), arranged vertically displaced with respect thereto, characterised in that the apron (10) consists Of plastics material at least in the region forming the centering step (11).

## Revendications

1. Attelage automatique pour véhicules sur rails pour la transmission au moins de forces de traction et éventuellement également de forces de pression, cet attelage étant réalisé essentiellement en fer ou en acier et comportant des organes frontaux d'accrochage et de centrage (1,2,6,8,10) possédant des surfaces (7,9) permettant l'accrochage et l'alignement d'attelages antagonistes devant être accouplés et se rapprochant dans une position non centrée, caractérisé par le fait qu'au moins l'un des organes d'accrochage et de centrage (1,2,6,8,10), qui porte les surfaces (7,9) utilisées pour l'accrochage et l'alignement, est réalisé au moins en partie en matière plastique.

2. Attelage suivant la revendication 1, caractérisé par le fait que seuls les organes d'accrochage et de centrage (6,8,10), qui garantissent l'accrochage et le centrage approximatif d'attelages antagonistes qui se rapprochent en étant dans une position essentiellement non centrée, sont réalisés au moins en partie en matière plastique.

3. Attelage suivant la revendication 1 ou 2, caractérisé par le fait qu'au moins l'une des surfaces (7,9), qui s'appliquent contre un attelage antagoniste, d'un organe d'accrochage et de centrage (6,8) réalisé pour l'essentiel en matière plastique, possède un placage réalisé en un matériau métallique.

4. Attelage suivant une ou plusieurs des revendications précédentes, qui possède un profil de Willison et comporte une corne de guidage saillante (8) en plus de sa griffe de traction et de tamponnement (1,2), caractérisé par le fait qu'au moins une partie avant de la corne de guidage (8) est réalisée en matière plastique.

5. Attelage suivant une ou plusieurs des revendications précédentes, qui possède un profil de Willison comprenant une griffe de traction (1) élargie latéralement et/ou une griffe de tamponnement (2) élargie verticalement, caractérisé par le fait qu'au moins une section de griffe (13), qui élargit la griffe de traction et de tamponnement (1), est réalisée en matière plastique.

6. Attelage suivant une ou plusieurs des revendications précédentes, qui possède un profil de Willison comprenant un tablier (10) décalé verticalement par rapport à ce profil et présentant une partie étagée de centrage (11), caractérisé par le fait que le tablier (10) est réalisé en matière plastique, au moins dans la zone formant la partie étagée de centrage (11).
